# EUROPÄISCHE PATENTSCHRIFT

(11) **EP 2 799 614 B1**
(45) Veröffentlichungstag und Bekanntmachung des Hinweises auf die Patenterteilung: **27.04.2016**
(21) Anmeldenummer: 14166126.4
(22) Anmeldetag: 28.04.2014
(51) Int. Cl.: D06F 75/00, D06F 75/26

(54) **Montageverfahren, Temperaturfühlersystem und Dampfbügeleisen**
Assembly method, temperature sensing system and steam iron
Procédé de montage, système de sonde de température et fer à repasser à vapeur

(30) Priorität: 30.04.2013 ES 201330633; 30.04.2013 ES 201330632
(43) Veröffentlichungstag der Anmeldung: 05.11.2014
(73) Patentinhaber: BSH Hausgeräte GmbH, 81739 München (DE)
(72) Erfinder: Donaire Clavería, Carlos, 50008 Zaragoza (ES); Goldaracena Jaca, Martin, 01192 Gazeta (Álava) (ES)

(56) Entgegenhaltungen:
- JP-A- H07 263 133
- US-A- 5 201 797
- US-A- 5 448 038
- US-B1- 6 172 335

## Beschreibung

Die Erfindung betrifft ein Verfahren zur Montage eines Temperaturfühlers zur Weiterleitung eines Temperatursignals eines elektrischen Thermostats in ein Dampfbügeleisen, ein Temperaturfühlersystem und ein Dampfbügeleisen.

Moderne Dampfbügeleisen haben gewöhnlich zumindest einen Thermostat zur Einstellung einer Sohlensolltemperatur und eine Temperatursicherung zur Vermeidung einer Überhitzung des Dampfbügeleisens. Wie in der Europäischen Patentanmeldung der Anmelderin EP1314811A1 gezeigt, kann der Thermostat mechanisch oder elektrisch/elektronisch ausgeführt sein. Bei einer mechanischen Ausführung hat der Thermostat eine Stell- und Regeleinrichtung, die über einen Drehgriff manuell betätigt wird. Ein elektrischer Thermostat hat gewöhnlich einen als Heiß- bzw. Halbleiter ausgeführten Temperaturfühler, der eine Sohlentemperatur als ein elektrisches Signal an eine Steuer-und Regelelektronik meldet. Die Einstellung einer Sohlensolltemperatur erfolgt dabei gewöhnlich über im Gehäuse integrierte Taster. Die Integration des mechanischen Thermostats einschließlich der Temperatursicherung erfolgt automatisiert, wobei der Thermostat mit elektrischen Anschlüssen eines festen Leiterbahnsystems eines Stromkreises verbunden wird. Der elektrische Thermostat hat jedoch andere elektrische Anbindungspunkte als der mechanische Thermostat. Beispielsweise erfolgt die Verbindung des elektrischen Thermostats und der Temperatursicherung zu den Stromkreis mittels einzelnen Kabeln. Weiterer Stand der Technik ist aus der DE8803601 U1, EP1561855A1, US6172335B1 und aus der US6209239B1 bekannt.

Aufgrund der vorskizzierten unterschiedlichen Bauelemente des mechanischen Thermostats und des elektronischen Thermostats erfordert die Montage des jeweiligen Dampfbügeleisens unterschiedliche Montage- bzw. Fertigungsschritte. Hierdurch ist es nicht möglich, ein Dampfbügeleisen mit einem mechanischen Thermostat oder optional mit einem elektrischen Thermostat auf beispielsweise einer gleichen Montagelinie zu fertigen.

Zur Integration eines Temperaturfühlers zum Weiterleiten eines Temperatursignals an eine Steuerelektronik im Dampfbügeleisen sind verschiedene Verfahren bekannt. Zum einen können der Temperaturfühler und die Temperatursicherung einzeln in das Dampfbügeleisen intergiert werden. Die einzelne Anordnung ist jedoch aufwendig und insofern schwierig, als dass beispielsweise die Befestigung an dampfbügelseitigen Aufnahmen durch bereits installierte Bauelemente erschwert sein kann. Zum anderen kann beispielsweise der Temperaturfühler in die Temperatursicherung integriert sein. Eine derartige Temperatursicherungs-Temperaturfühlereinheit ist jedoch verhältnismäßig kostenintensiv.

Aufgabe der Erfindung ist es daher, ein Verfahren zur Montage eines Temperaturfühlers zur Weiterleitung eines Temperatursignals eines elektrischen Thermostats in ein Dampfbügeleisen, ein Temperaturfühlersystem, das sich einfach in ein Dampfbügeleisen intergieren lässt und ein Dampfbügeleisen mit einem einfach zu montierenden Temperaturfühler zu schaffen.

Diese Aufgabe wird gelöst durch ein Verfahren mit den Merkmalen des Patentanspruchs 1, durch ein Temperaturfühlersystem mit den Merkmalen des Patentanspruchs 6 und durch ein Dampfbügeleisen mit den Merkmalen des Patentanspruchs 9. Vorteilhafte Ausund Weiterbildungen, welche einzeln oder in Kombination miteinander einsetzbar sind, sind Gegenstand der jeweils abhängigen Ansprüche.

Bei einem erfindungsgemäßen Verfahren zur Montage eines Temperaturfühlers zur Weiterleitung eines Temperatursignals eines elektrischen Thermostats in ein Dampfbügeleisen wird eine Temperatursicherung des Thermostats außerhalb des Dampfbügeleisens bereitgestellt. Dann wird der Temperaturfühler mit der Temperatursicherung verbunden. Anschließend wird die mit dem Temperaturfühler verbundende Temperatursicherung an einer Aufnahme des Dampfbügeleisens befestigt.

Durch das Verbinden des Temperaturfühlers mit der Temperatursicherung außerhalb des Dampfbügeleisens und der dann gemeinsamen und gleichzeitigen Anordnung in dem Dampfbügeleisen wird die Montage vereinfacht, da beispielsweise die Handhabung und Ausrichtung des Temperaturfühlers und der Temperatursicherung frei zueinander erfolgen kann. Sonstige Bauelemente des Dampfbügeleisens können aufgrund ihres Nichtvorhandenseins beim Verbinden des Temperaturfühlers mit der Temperatursicherung die Verbindung bzw. die Montage nicht erschweren.

Bevorzugterweise wird der Temperaturfühler mittels eines Halters an einem Befestigungsabschnitt der Temperatursicherung stoffschlüssig angebundenen wird, wobei der Stoffschluss in einem einlagigen Abschnitt des Halters erfolgt. Durch die Stoffschlussverbindung wie Löten oder Schweißen wird ein widerstandsarmer Wärmeübertrag zwischen dem Befestigungsabschnitt und dem Temperaturfühler geschaffen. Dadurch, dass der Stoffschluss in einem einlagigen Abschnitt erfolgt, ist nur ein geringer Energieeintrag notwendig, um den Stoffschluss zu bilden.

Zur Herstellung der Stoffschlussverbindung kann der einlagige Abschnitt des Halters mit zumindest einer Erhebung versehen werden. Durch die zumindest eine Erhebung kann der Energieeintrag weiter reduziert werden. Die zumindest eine Erhebung kann durch einen Umformprozess des Halters gebildet sein oder beispielsweise ein Lottropfen sein, sodass keine Lotzufuhr notwendig ist.

In den einlagigen Abschnitt kann eine Bohrung eingebracht werden, die fluchtend zu einer Lochung des Befestigungsabschnitts der Temperatursicherung angeordnet wird und durch die dann ein Befestigungsmittel zum Befestigen der Temperatursicherung und des Temperaturfühlers an der Aufnahme des Dampfbügeleisens geführt wird. Durch die Ausbildung der Bohrung und deren fluchtende Ausrichtung zur Lochung des Befestigungsabschnittes erfolgt eine zusätzliche Sicherung des Temperaturfühlers an der Temperatursicherung beim Verschrauben, Vernieten, Verstiften und dergleichen an der Aufnahme des Dampfbügeleisens, sodass selbst im unwahrscheinlichen Fall einer Zerstörung der Stoffschlussverbindung der Temperaturfühler sicher mit der Temperatursicherung verbunden ist.

Bevorzugterweise wird der Halter klammerartig an einem Temperaturfühlerabschnitt angeordnet und seine Schenkel werden miteinander verrastet. Die Klammerung ermöglicht ein einfaches Aufklappen und somit eine einfache Montage des Halters an dem Temperaturfühler. Durch die Verrastung erfolgt ein Formschluss, wodurch ein Abfallen des Halters von dem Temperaturfühler während der Montage verhindert wird. Bevorzugterweise ist der Formschluss lösbar bzw. kann wieder geöffnet werden.

Ein erfindungsgemäßes Temperaturfühlersystem hat einen Temperaturfühler und einen Halter zum Befestigen des Temperaturfühlers an einem Befestigungsabschnitt einer Temperatursicherung, wobei der Halter den Temperaturfühler klammerartig umgreift und in einem einlagigen Abschnitt zumindest eine Erhebung zum stoffschlüssigen Anbinden des Halters am Befestigungsabschnitt der Temperatursicherung hat. Das Temperaturfühlersystem lässt sich einfach und sicher an der Temperatursicherung befestigen. Bevorzugterweise wird der Halter mit der Temperatursicherung verlötet, wobei durch den einlagigen Aufbau des Halterabschnitts nur ein geringer Energieeintrag notwendig ist. Bevorzugterweise besteht der einlagige Abschnitt aus einem Material mit einem hohen Wärmeleitkoeffizienten. Ein beispielhaftes Material ist Aluminium.

Bei einem Ausführungsbeispiel hat das Temperaturfühlersystem im einlagigen Abschnitt des Halters eine Bohrung zum Durchführen eines Befestigungsmittels. Durch die Ausbildung der Bohrung erfolgt eine zusätzliche Sicherung des Temperaturfühlers an der Temperatursicherung beim Verschrauben, Vernieten, Verstiften und dergleichen an der Aufnahme des Dampfbügeleisens, sodass selbst im unwahrscheinlichen Fall einer Zerstörung der Stoffschlussverbindung der Temperaturfühler sicher mit der Temperatursicherung verbunden ist.

Bevorzugterweis hat der Halter zwei miteinander verrastbare Schenkel. Durch die Verrastung erfolgt ein Formschluss, wodurch ein Abfallen des Halters von dem Temperaturfühler während der Montage verhindert wird. Bevorzugterweise ist der Formschluss lösbar bzw. kann wieder geöffnet werden.

Ein erfindungsgemäßes Dampfbügeleisen hat ein Temperaturfühlersystem mit einem Temperaturfühler zur Weiterleitung eines Temperatursignals eines elektrischen Thermostats und einen Halter, das mittels des Halters an einem Befestigungsabschnitt einer Temperatursicherung stoffschlüssig angebunden ist. Ein derartiges Dampfbügeleisen lässt sich aufgrund der Befestigung des Temperaturfühlers am Befestigungsabschnitt der Temperatursicherung schnell und einfach montieren.

Bei einem Ausführungsbeispiel ist durch eine Bohrung des Halters und durch eine zur Bohrung fluchtende Lochung des Befestigungsabschnitts ein Befestigungsmittel geführt. Hierdurch erfolgt eine zusätzliche Sicherung des Temperaturfühlers an der Temperatursicherung beim Verschrauben, Vernieten, Verstiften und dergleichen an der Aufnahme des Dampfbügeleisens, sodass selbst im unwahrscheinlichen Fall einer Zerstörung der Stoffschlussverbindung der Temperaturfühler sicher mit der Temperatursicherung verbunden ist.

Die Erfindung eignet sich insbesondere zur Bereitstellung eines Verfahrens zur gleichzeitigen Integration einer Temperatursicherung und eines Temperaturfühlers eines elektrischen Thermostats in ein Dampfbügeleisen. Zudem eignet sich die Erfindung insbesondere zur Bereitstellung eines Temperaturfühlersystems eines elektrischen Thermostats eines Dampfbügeleisens, der eine einfache Kombination mit einer Temperatursicherung vor der Integration der Temperatursicherung in ein Dampfbügeleisen und insbesondere eine gleichzeitige Integration eines Temperaturfühlers und einer Temperatursicherung in ein Dampfbügeleisen erlaubt.

Im Folgenden werden bevorzugte Ausführungsbeispiele der Erfindung anhand schematischer Darstellungen näher erläutert. Es zeigen:
- Figuren 1 und 2: ein erstes Ausführungsbeispiel eines erfindungsgemäßen Dampfbügeleisens mit einem mechanischen Thermostat,
- Figur 3: eine Einzeldarstellung des mechanischen Thermostats,
- Figur 4: eine Einzeldarstellung einer Temperatursicherung des Thermostats, und
- Figuren 5 und 6: ein zweites Ausführungsbeispiel des erfindungsgemäßen Dampfbügeleisens mit einer Baugruppe eines elektrischen Anschlusses,
- Figur 7: eine Einzeldarstellung der Baugruppe,
- Figur 8: eine Integration eines Temperaturfühlers in die Baugruppe,
- Figur 9: eine Draufsicht auf ein erfindungsgemäßes Temperaturfühlersystems mit einem Temperaturfühler und einem Halter,
- Figur 10: eine perspektivische Darstellung eines ersten Ausführungsbeispiels des Halters aus Figur 9,
- Figuren 11 und 12: zweidimensionale Darstellungen des Halters aus Figur 10,
- Figur 13: eine perspektivische Darstellung des Temperaturfühlersystems,
- Figur 14: eine Baugruppe mit einem Temperaturfühler vor einer Integration in das Dampfbügeleisen,
- Figur 15: eine perspektivische Darstellung eines zweiten Ausführungsbeispiels des Halters, und
- Figur 16: ein erfindungsgemäßes Temperaturfühlersystems mit einem Temperaturfühler und dem Halter aus Figur 15.

In den Figuren 1 und 2 ist eine innenseitige Heckansicht eines Ausführungsbeispiels eines erfindungsgemäßen Dampfbügeleisens 1 gezeigt. Das Dampfbügeleisen 1, insbesondere zur Verwendung im häuslichen Bereich, hat eine Sohle bzw. Sohlenplatte 2 zum Glätten von Kleidung, Stoff und dergleichen, die über eine nicht sichtbare Heizeinrichtung auf eine eingestellte Solltemperatur erhitzt werden kann. Die Heizeinrichtung ist in einem Aufbau 4 der Sohlenplatte 2 angeordnet und wird über zwei in den Aufbau 4 hineingeführte Heizelementenanschlüsse 6, 8 bestromt, die mit jeweils einer Anbindungsstelle 10, 12 eines Leitungsbahnsystems 14 in elektrischer Verbindung stehen. Das Leitungsbahnsystem 14 dient zum Übertragen bzw. Leiten von elektrischen Strömen und ist ein Teil eines internen Stromkreises des Dampfbügeleisens 1. Es hat eine Vielzahl von starren nicht bezifferten Leiterbahnen mit jeweils einem definierten unveränderbaren Verlauf und einer definierten unveränderbaren Geometrie. Die Leiterbahnen weisen jeweils die Anbindungsstellen 10, 12 bzw. die im Folgenden noch genannten Anbindungspunkte 18, 20, 22 auf.

Zur Einstellung der Sollsohlentemperatur hat das Dampfbügeleisen 1 einen mechanischen Thermostat 16, der mit dem ersten Anbindungspunkt 18, dem zweiten Anbindungspunkt 20 und mit dem dritten Anbindungspunkt 22 des Leitungsbahnsystems 14 fest verbunden ist.

Wie in Figur 3 gezeigt, hat der Thermostat 16 eine Stell- und Regeleinrichtung 24 zum Einstellen der Sollsohlentemperatur mit einer Drehgriffaufnahme 26 zur Verbindung mit einem außergehäuseseitigen Drehgriff des Dampfbügeleisens 1. Insbesondere hat der Thermostat 16 eine Temperatursicherung 28, einen Schaltkörper 30 und ein elektrisch leitendes Verbindungselement 32.

Die Temperatursicherung 28 dient zur Unterbrechung einer Bestromung der Sohlenplatte 2 beim Überschreiten einer Grenztemperatur zur Vermeidung einer Überhitzung der Sohlenplatte 2. Wie in Figur 4 gezeigt, ist die Temperatursicherung 28 in dem gezeigten Ausführungsbeispiel ein quaderförmiger Körper mit einem unteren blechartigen Befestigungsabschnitt 34 und zwei oberen elektrischen Anschlussplatten 36, 38. Die Temperatursicherung 28 wird mittels des Befestigungsabschnitts 34 im Zusammenwirken mit einem in den Figuren 1 und 2 bezifferten Befestigungsmittel 40 mechanisch an dem Aufbau 4 befestigt. Zum Durchführen des beispielhaft als Schraube ausgeführten Befestigungsmittels 40 ist in dem Befestigungsabschnitt 34 eine entsprechende Lochung 42 vorgesehen.

Der Schaltkörper 30 ist, wie in Figur 3 gezeigt, zylinderartig und zur Aufnahme eines Befestigungsmittels 44 in seine Längsrichtung von einer Längsbohrung 46 durchsetzt, die als ersatzkörperseitiger Befestigungsabschnitt wirkt. Er hat zumindest zwei voneinander abgewandte elektrische Anschlussarme 48, 50, die jeweils in Längsrichtung betrachtet zwischen zwei Isolationsringen 52, 54 bzw. 54, 56 angeordnet und somit gegeneinander isoliert sind. Aufgrund der Perspektive ist der in der Figur 3 hintere Anschlussarm 50 nahezu nicht erkennbar. Hier wird auf die Figuren 1 und 2 verwiesen. Je nach Ausführung des Stromkreises können die Anschlussarme 48, 50 auch kurzgeschlossen oder anderweitig geschaltet sein.

Das Verbindungselement 32 ist, wie in Figur 3 gezeigt, formstabil und in dem gezeigten Ausführungsbeispiel als eine Metallstange ausgebildet. Es erstreckt sich zwischen der schaltkörpernahen Anschlussplatte 36 der Temperatursicherung 28 und dem temperatursicherungsnahen Anschlussarm 48 des Schaltkörpers 30 und positioniert diese starr zueinander. Das Verbindungselement 32 ist fest mit der Anschlussplate 36 und dem Anschlussarm 48 verbunden, so dass die Position der Temperatursicherung 28 und des Schaltkörpers 30 relativ zueinander fixiert ist. Bevorzugterweise ist das Verbindungselement 32 mit der Anschlussplatte 36 und dem Anschlussarm 48 verlötet.

Wie in den Figuren 1 und 2 gezeigt, ist im montierten Zustand der mechanische Thermostat 16 über die beiden Befestigungsmittel 40, 44 mechanisch belastbar an dem Aufbau 4 der Sohlenplatte 2 und an dem Leitungsbahnsystem 14 angebunden. Das eine Befestigungsmittel 40 ist durch die Lochung 42 des Befestigungsabschnittes 34 der Temperatursicherung 28 geführt und steht mit einer aufbauseitigen Aufnahme 58 in Wirkverbindung. Das Befestigungsmittel 44 durchsetzt die Längsbohrung 46 des Schaltkörpers 30 und steht mit dem zweiten Anbindungspunkt 20 in Wirkverbindung. Die schaltkörperferne Anschlussplatte 38 der Temperatursicherung 28 ist elektrisch mit dem ersten Anbindungspunkt 18 verbunden. Der temperatursicherungsferne Anschlussarm 50 des Schaltkörpers 30 ist elektrisch mit dem dritten Anbindungspunkt 22 verbunden. Je nach dem erforderlichen Stromkreis können die Anschlussarme 48, 50 über das durch die Längsbohrung 46 geführte Befestigungsmittel 44 ebenfalls mit dem zweiten Anbindungspunkt 20 elektrisch verbunden sein. Die Anbindung des mechanischen Thermostats 16 an den Anbindungspunkten 18, 20, 22 erfolgt bevorzugterweise stoffschlüssig, beispielsweise mittels Lötens. Das elektrisch leitende formstabile Verbindungselement 32 erstreckt sich wie erwähnt zwischen der Anschlussplatte 36 der Temperatursicherung 28 und dem Anschlussarm 48 des Schaltkörpers 30.

In den Figuren 5 und 6 ist eine Heckansicht eines Dampfbügeleisen 1 gezeigt, das mit einem elektrischen Thermostat zum Einstellen einer Sollsohlentemperatur anstelle mit einem mechanischen Thermostat 16 versehen ist. Der elektrische Thermostat hat eine Baugruppe 60 mit einer Temperatursicherung 28 und mit einem formstabilen elektrischen Verbindungselement 32. Zudem hat die Baugruppe 60 einen Ersatzkörper 62. Der elektrische Thermostat hat des Weiteren zumindest ein nicht gezeigtes Einstellelement wie einen Taster zur Vorgabe der Sollsohlentemperatur, eine Anzeige zur Anzeige der Sollsohlentemperatur und eine Elektronik, insbesondere eine Steuer-und Regelelektronik.

Die Baugruppe 60 des elektrischen Anschlusses ist derart gestaltet, dass es an den gleichen mechanischen und elektrischen Anbindungspunkten 58, 18, 20, 22 des Leitungsbahnsystems 14 wie das mechanische Thermostat 16 in das Dampfbügeleisen 1 angebunden bzw. integriert wird, ohne die Ausrichtung bzw. Position der Anbindungspunkte 58, 18, 20, 22 zu ändern.

Die Temperatursicherung 28 ist gleich der Temperatursicherung gemäß den Figuren 1 bis 3. Sie hat einen blechartigen unteren Befestigungsabschnitt 34 mit einer nicht bezifferten Lochung zum Durchführen eines Befestigungsmittels 40 wie ein Schraube oder ein Niet und zwei obere Anschlussplatten 36, 38 (siehe auch Figur 7). Der Befestigungsabschnitt 34 besteht aus einem Material mit einem hohen Wärmeleitkoeffizienten. Ein beispielhaftes Material ist Aluminium.

Das Verbindungselement 32 ist gleich dem formstabilen elektrischen Verbindungselement gemäß den Figuren 1 und 2. Es ist beispielsweise eine Metallstange, die die Temperatursicherung 28 mit dem Ersatzkörper 62 fest verbindet und somit die Positionen der Temperatursicherung 28 und des Ersatzkörpers 62 relativ zueinander fixiert. Es erstreckt sich von der temperatursicherungsnahen Anschlussplatte 36 in Richtung einer temperatursicherungsfernen Anschlusslasche 64 des Ersatzkörpers 60 (siehe auch Figur 7).

Der Ersatzkörper 62 ersetzt den Schaltkörper 30. Er dient in dem gezeigten Ausführungsbeispiel zur mechanischen Anbindung an den zweiten Leitungsbahnanschluss 20 sowie zum Kurzschließen des Verbindungselements 32 mit dem dritten Anbindungspunkt 22. Er hat somit keine schaltungsrelevante Funktion, sondern ist quasi ein "Dummy bzw. Scheinschaltkörper", mittels dem die Baugruppe 60 im Dampfbügeleisen 1 teilweise befestigt und mittels dem ein Strom ohne Unterbrechung durchgeleitet werden kann.

Wie in Figur 7 gezeigt, hat der Ersatzkörper 62 einen elektrisch leitenden Körperbereich bzw. ein elektrisches Anschlusselement 66, das zwischen zwei Isolationsringen 52, 56 angeordnet ist und zwei voneinander abgewandte Anschlusslaschen 64, 72 hat. Der Ersatzkörper 62 hat insbesondere auch eine zylinderförmige Gestalt mit einer sich in seine Längsrichtung erstreckenden Längsbohrung 46 zur Aufnahme eines in den Figuren 5 und 6 bezifferten Befestigungsmittels 44. Zur maschinellen Handhabung der Baugruppe 60 kann der Ersatzkörper 62 mit einem in dem gezeigten Ausführungsbeispiel viereckigen Montageaufsatz 74 versehen sein.

Wie in Figur 8 gezeigt, weist die Baugruppe 60 des elektrischen Anschlusses zudem einen Temperaturfühler 76 auf. Der Temperaturfühler 76 dient zur Erfassung der Sollsohlentemperatur und ist in dem gezeigten Ausführungsbeispiel als ein Halbleiter ausgeführt. Bei einer Erwärmung des Temperaturfühler 76 ändert sich dessen elektrischer Widerstand, was von einer nicht gezeigten Auswerteeinheit der Elektronik erfasst und mit einem in der Auswerteeinheit hinterlegten temperaturbezogenen Widerstandswert abgeglichen wird. Gemäß Figur 9 hat der Temperaturfühler 76 einen elektrischen Halbleiterdraht 78, der von einer Isolation 80 ummantelt ist. Seine Enden sind mit einem Stecker 82 zur Verbindung mit der Auswerteeinheit versehen. In einem von dem Stecker 82 entfernt liegenden Körperabschnitt hat der Temperaturfühler 76 einen Schlaufenabschnitt 84 zur Befestigung eines Halters 86. Der Temperaturfühler 76 und der Halter 86 bilden ein Temperaturfühlersystem 87.

Wie in den Figuren 10, 11 und 12 gezeigt, ist der Halter 86 als eine Klammer ausgebildet, die, wie in Figur 9 gezeigt, den Schlaufenabschnitt 84 des Temperaturfühlers 76 umgreift Der Halter 86 besteht aus einem Material mit einem hohen Wärmeleitkoeffizienten. Ein beispielhaftes Material ist Aluminium. Er hat insbesondere einen Langschenkel 88 und einen Kurzschenkel 90, die über ein Bogenstück 92 miteinander verbunden sind. Das Bogenstück 92 kann derart federnd sein, dass es beim Aufschieben des Halters 86 auf den Bogenabschnitt 84 gegen eine Federkraft elastisch geöffnet wird. Die Ausführung der Schenkel 88, 90 mit unterschiedlichen Längen bewirkt, dass der Stoffschluss in einem einlagigen Halterabschnitt 94, hier ein vom Kurzschenkel 90 nicht bedeckter Kopfabschnitt 94 des Langschenkels 90, erfolgen kann. Der Halter 86 hat somit einen einlagigen Abschnitt 94. In dem gezeigten Ausführungsbeispiel hat der einlagige Abschnitt bzw. Kopfbereich 94 eine trapezförmige Gestalt zur Anlage an den und insbesondere zur Befestigung an dem Befestigungsabschnitt 34 der Temperatursicherung 28.

Die Schenkel 88, 90 des Halters 86 können bei diesem Ausführungsbeispiel lösbar bzw. öffnungsbar miteinander verrastet werden. Hierzu hat der Kurzschenkel 90 einen fingerartigen Vorsprung 102 bzw. eine Rastzunge und der Langschenkel 88 weist einen Schlitz 104 zur rastenden Aufnahme des Vorsprungs 102 auf. Vorzugsweise erstreckt sich der Schlitz 104 von einer in den Kopfbereich 94 eingebrachten Bohrung 100 zum Durchführen des temperatursicherungsseitigen Befestigungsmittels 44. Mittels des Vorsprungs 102 und des Schlitzes 104 wird, wie in Figur 13 gezeigt, nach dem Umgreifen des Schlaufenabschnitts 84 ein Formschluss zwischen den Schenkeln 88, 90 gebildet, wodurch ein versehentliches Öffnen und somit eine versehentlich Trennung des Halters 86 und des Temperaturfühlers 76 verhindert wird.

Gemäß der Darstellung in Figur 14 wird der Temperaturfühler 76 mit dem Befestigungsabschnitt 34 der Temperatursicherung 28 vor der Integration der Baugruppe 60 in das Dampfbügeleisen 1 verbunden. Bevorzugterweise erfolgt die Verbindung stoffschlüssig, insbesondere mittels Verlötens. In dem gezeigten Ausführungsbeispiel wird der Halter 86 an den Befestigungsabschnitt 34 "von oben" gelötet, so dass der Befestigungsabschnitt 34 im montierten Zustand unmittelbar auf dem Aufbau 4 aufliegt bzw. zwischen dem Aufbau 4 und dem Halter 86 angeordnet ist. Selbstverständlich kann der Halter 86 an den Befestigungsabschnitt 34 auch "von unten" gelötet werden, sodass im montierten Zustand der Halter 86 unmittelbar auf dem Aufbau 4 aufliegt. Zur Reduzierung eines Energieeintrags beim Herstellen der Stoffschlussverbindung hat der Langschenkel 88, wie in Figur 10 beziffert, in seinem Kopfbereich 94 beispielsweise zwei durch Umformen gebildete Erhebungen 96, 98. Die Erhebungen 96, 98 sind in dem gezeigten Ausführungsbeispiel kalottenartig. Zur Durchführung des temperatursicherungsseitigen Befestigungsmittels 40 ist der Kopfbereich 94 zusätzlich mit einer Bohrung 100 versehen, die im montierten Zustand fluchtend zur Lochung 42 des Befestigungsabschnittes 34 verläuft.

In Figur 15 ist ein zweites Ausführungsbeispiel eines Halters 86 zum Haltern eines Temperaturfühlers 76 illustriert. Im Unterschied zum vorhergehenden Ausführungsbeispiel können bei diesem klammerartigen Halter 86 seine unterschiedlich langen Schenkel 88, 90 nicht lösbar miteinander verrastet werden, da die Schenkel 88, 90 nicht mit einer entsprechenden Rasteinrichtung wie einem Vorsprung bzw. einer Rastzunge am Kurzschenkel 90 und einem Schlitz zur Aufnahme des Vorsprungs am Langschenkel 88 versehen sind.

In Figur 16 ist ein Temperaturfühlersystem 87 mit einem Temperaturfühler 76 und einem derartigen Halter 86 aus Figur 15 gezeigt.

Insbesondere mit Bezug zu den Figuren 1 bis 7 und 14 ist eine Baugruppe 60 eines elektrischen Anschlusses zur Integration in ein Dampfbügeleisen 1 und dessen Integration in ein Dampfbügeleisen 1 gezeigt, mit einer Temperatursicherung 28 zur Vermeidung einer Überhitzung einer Sohle 2 des Dampfbügeleisens 1, die an eine Aufnahme 58 des Dampfbügeleisens 1 befestigbar ist, mit einem Ersatzkörper 62 zur Befestigung an einer weiteren Aufnahme 20 des Dampfbügeleisens 1, und mit einem formstabilen Verbindungselement 32, mittels dem die Temperatursicherung 28 und der Ersatzkörper 62 starr zueinander ausgerichtet sind, so dass sich die Temperatursicherung und der Ersatzkörper 62 in einem definierten Abstand und in einer definierten Ausrichtung stand zueinander befinden.

Zudem ist insbesondere mit Bezug zu den Figuren 1 bis 7 ein Dampfbügeleisen 1 mit einem elektrischen Thermostat gezeigt, wobei der Thermostat eine Baugruppe 60 eine Temperatursicherung 28, ein Ersatzkörper 62 und ein formstabiles Verbindungselement 32 hat, wobei die Temperatursicherung 28 und der Ersatzkörper 62 an jeweils einer Aufnahme 58, 20 des Dampfbügeleisens 1 angebunden sind.

Insbesondere mit Bezug zu den Figuren 8 bis 16 ist ein Verfahren zur Montage eines Temperaturfühlers 76 zur Weiterleitung eines Temperatursignals eines elektrischen Thermostats in ein Dampfbügeleisen 1, mit den Schritten gezeigt:
- Bereitstellen des Temperaturfühlers 76 außerhalb des Dampfbügeleisens 1,
- Bereitstellen einer Temperatursicherung 28 des Thermostats außerhalb des Dampfbügeleisens 1,
- Verbinden des Temperaturfühlers 76 mit der Temperatursicherung 28, und
- Befestigen der mit dem Temperaturfühler 76 versehenen Temperatursicherung 28 an einer Aufnahme 58 des Dampfbügeleisens 1.

Des Weiteren ist insbesondere mit Bezug zu den Figuren 8 bis 16 ein Temperaturfühlersystem 87 mit einem Temperaturfühler 76 und mit einem Halter 86 zum Befestigen des Temperaturfühlers 76 an einem Befestigungsabschnitt 34 einer Temperatursicherung 28 gezeigt, wobei der Halter 86 den Temperaturfühler 76 klammerartig umgreift und in einem einlagigen Abschnitt 94 zumindest eine Erhebung 96, 98 zum stoffschlüssigen Anbinden des Halters 86 am Befestigungsabschnitt 34 der Temperatursicherung 28 hat.

Ferner ist insbesondere mit Bezug zu Figur 8 ein Dampfbügeleisen 1 gezeigt, mit einem Temperaturfühlersystem 87 mit einem Temperaturfühler 76 zur Weiterleitung eines Temperatursignals eines elektrischen Thermostats und einem Halter 86, der mittels des Halters 86 an einem Befestigungsabschnitt 34 einer Temperatursicherung 28 stoffschlüssig angebunden ist.

Es sei erwähnt, dass das Temperaturfühlersystem 87 nicht auf die Baugruppe 60 beschränkt ist, sondern mit beliebigen Temperatursicherungen 28 verwendet werden kann, die jeweils einen entsprechenden Befestigungsabschnitt 34 aufweisen.

### Bezugszeichenliste

- 1: Dampfbügeleisen
- 2: Sohlenplatte / Sohle
- 4: Aufbau
- 6: Heizelementanschluss
- 8: Heizelementanschluss
- 10: Anbindungsstelle
- 12: Anbindungsstelle
- 14: Leitungsbahnsystem
- 16: mechanischer Thermostat
- 18: erster Anbindungspunkt
- 20: zweiter Anbindungspunkt / Aufnahme
- 22: dritter Anbindungspunkt
- 24: Stell- und Regeleinrichtung
- 26: Drehgriffaufnahme
- 28: Temperatursicherung
- 30: Schaltkörper
- 32: Verbindungselement
- 34: Befestigungsabschnitt
- 36: Anschlussplatte
- 38: Anschlussplatte
- 40: Befestigungsmittel
- 42: Lochung
- 44: Befestigungsmittel
- 46: Längsbohrung / Befestigungsabschnitt
- 48: Anschlussarm
- 50: Anschlussarm
- 52: Isolationsring
- 54: Isolationsring
- 56: Isolationsring
- 58: Aufnahme
- 60: Baugruppe
- 62: Ersatzkörper
- 64: Anschlusslasche
- 66: Anschlusselement / Körperbereich
- 72: Anschlusslasche
- 74: Montageaufsatz
- 76: Temperaturfühler
- 78: Halbleiterdraht
- 80: Isolation
- 82: Stecker
- 84: Schlaufenabschnitt
- 86: Halter
- 87: Temperaturfühlersystem
- 88: Langschenkel
- 90: Kurzschenkel
- 92: Bogenstück
- 94: Kopfbereich / einlagiger Abschnitt
- 96: Erhebung
- 98: Erhebung
- 100: Bohrung
- 102: Vorsprung
- 104: Schlitz

## Patentansprüche

1. Verfahren zur Montage eines Temperaturfühlers (76) zur Weiterleitung eines Temperatursignals eines elektrischen Thermostats in ein Dampfbügeleisen (1), mit den Schritten:
- Bereitstellen einer Temperatursicherung (28) des Thermostats außerhalb des Dampfbügeleisens (1),
- Verbinden des Temperaturfühlers (76) mit der Temperatursicherung (28), und
- Befestigen der mit dem Temperaturfühler (76) versehenen Temperatursicherung (28) an einer Aufnahme (58) des Dampfbügeleisens (1).

2. Verfahren nach Anspruch 1, wobei der Temperaturfühler (76) mittels eines Halters (86) an einem Befestigungsabschnitt (34) der Temperatursicherung (28) stoffschlüssig angebundenen wird, wobei der Stoffschluss in einem einlagigen Abschnitt (94) des Halters (86) erfolgt.

3. Verfahren nach Anspruch 2, wobei zur Herstellung der Stoffschlussverbindung der einlagige Abschnitt (94) des Halters (86) mit zumindest einer Erhebung (96, 98) versehen wird.

4. Verfahren nach Anspruch 3, wobei in den einlagigen Abschnitt (94) eine Bohrung (100) eingebracht wird, die fluchtend zu einer Lochung (40) des Befestigungsabschnitts (34) der Temperatursicherung (28) angeordnet wird und durch die ein Befestigungsmittel (44) zum Befestigen der Temperatursicherung (28) und des Temperaturfühlers (76) an der Aufnahme (58) des Dampfbügeleisens (1) geführt wird.

5. Verfahren nach einem der vorhergehenden Ansprüche, wobei der Halter (86) klammerartig an einem Temperaurfühlerabschnitt (84) angeordnet wird und seine Schenkel (88, 90) miteinander verrastet werden.

6. Temperaturfühlersystem (87) mit einem Temperaturfühler (76) und mit einem Halter (86) zum Befestigen des Temperaturfühlers (76) an einem Befestigungsabschnitt (34) einer Temperatursicherung (28), wobei der Halter (86) den Temperaturfühler (76) klammerartig umgreift und in einem einlagigen Abschnitt (94) zumindest eine Erhebung (96, 98) zum stoffschlüssigen Anbinden des Halters (86) am Befestigungsabschnitt (34) der Temperatursicherung (28) hat.

7. Temperaturfühlersystem nach Anspruch 6, wobei im einlagigen Abschnitt (94) des Halters (86) eine Bohrung (100) zum Durchführen eines Befestigungsmittels (44) ausgebildet ist.

8. Temperaturfühlersystem nach Anspruch 6 oder 7, wobei der Halter (86) zwei miteinander verrastbare Schenkel (88, 90) hat.

9. Dampfbügeleisen (1), mit einem Temperaturfühlersystem (87) mit einem Temperaturfühler (76) zur Weiterleitung eines Temperatursignals eines elektrischen Thermostats und einem Halter (86) nach einem der Ansprüche 6 bis 8, der mittels des Halters (86) an einem Befestigungsabschnitt (34) einer Temperatursicherung (28) stoffschlüssig angebunden ist.

10. Dampfbügeleisen nach Anspruch 9, wobei durch eine Bohrung (100) des Halters (86) und durch eine zur Bohrung (100) fluchtende Lochung (42) des Befestigungsabschnitts (34) ein Befestigungsmittel (44) geführt ist.

## Claims

1. Method for the assembly of a temperature sensor (76) for routing a temperature signal of an electric thermostat in a steam iron (1), having the steps:
- providing a thermal cutoff (28) of the thermostat outside of the steam iron (1),
- connecting the temperature sensor (76) to the thermal cutoff (28), and
- fastening the thermal cutoff (28) provided with the temperature sensor (76) to a recess (58) of the steam iron (1).

2. Method according to claim 1, wherein the temperature sensor (76) is attached with a material fit to a fastening section (34) of the thermal cutoff (28) by means of a bracket (86), wherein the material fit takes place in a single-layer section (94) of the bracket (86).

3. Method according to claim 2, wherein the single-layer section (94) of the bracket (86) is provided with at least one elevation (96, 98) for producing the material fit connection.

4. Method according to claim 3, wherein a bore (100) is introduced into the single-layer section (94), which bore (100) is arranged to be flush with a perforation (40) of the fastening section (34) of the thermal cutoff (28) and through which a fastening means (44) for fastening the thermal cutoff (28) and the temperature sensor (76) to the recess (58) of the steam iron (1) is guided.

5. Method according to one of the preceding claims, wherein the bracket (86) is arranged on a temperature sensor section (84) in a bracing manner and its limbs (88, 90) are latched to one another.

6. Temperature sensor system (87) having a temperature sensor (76) and having a bracket (86) for fastening the temperature sensor (76) to a fastening section (34) of a thermal cutoff (28), wherein the bracket (86) encloses the temperature sensor (76) in a bracing manner and in a single-layer section (94) has at least one elevation (96, 98) for the material-fit attachment of the bracket (86) to the fastening section (34) of the thermal cutoff (28).

7. Temperature sensor system according to claim 6, wherein in the single-layer section (94) of the bracket (86), a bore (100) for guiding through a fastening means (44) is embodied.

8. Temperature sensor system according to claim 6 or 7, wherein the bracket (86) has two limbs (88, 90) which can be latched to one another.

9. Steam iron (1), having a temperature sensor system (87) with a temperature sensor (76) for routing a temperature signal of an electric thermostat and a bracket (86) according to one of claims 6 to 8, which temperature sensor (76) is attached by means of the bracket (86) to a fastening section (34) of a thermal cutoff (28) with a material fit.

10. Steam iron according to claim 9, wherein a fastening means (44) is guided through a bore (100) of the bracket (86) and through a perforation (42) of the fastening section (34) flush with the bore (100).

## Revendications

1. Procédé de montage d'un capteur de température (76) destiné à transmettre un signal de température d'un thermostat électrique dans un fer à repasser à vapeur (1), comprenant les étapes :
- mise à disposition d'un fusible de température (28) du thermostat à l'extérieur du fer à repasser à vapeur (1),
- liaison du capteur de température (76) avec le fusible de température (28), et
- fixation du fusible de température (28) muni du capteur de température (76) sur un logement (58) du fer à repasser à vapeur (1).

2. Procédé selon la revendication 1, le capteur de température (76) étant relié par jonction de matière sur une section de fixation (34) du fusible de température (28) au moyen d'un support (86), la jonction de matière étant réalisée dans une section (94) à une couche du support (86).

3. Procédé selon la revendication 2, la section (94) à une couche du support (86) étant munie d'au moins une élévation (96, 98) pour établir la liaison par jonction de matière.

4. Procédé selon la revendication 3, un trou (100) étant placé dans la section (94) à une couche, lequel est disposé en alignement avec une perforation (40) de la section de fixation (34) du fusible de température (28) et à travers laquelle un moyen de fixation (44) destiné à fixer le fusible de température (28) et le capteur de température (76) est guidé sur le logement (58) du fer à repasser à vapeur (1).

5. Procédé selon l'une quelconque des revendications précédentes, le support (86) étant disposé sur une section (84) du capteur de température de manière similaire à une pince et ses branches (88, 90) étant enclenchées l'une avec l'autre.

6. Système de capteur de température (87) comprenant un capteur de température (76) et un support (86) destiné à fixer le capteur de température (76) sur une section de fixation (34) d'un fusible de température (28), le support (86) entourant le capteur de température (76) de manière similaire à une pince et possédant au moins une élévation (96, 98) dans une section (94) à une couche pour la liaison par jonction de matière du support (86) sur la section de fixation (34) du fusible de température (28).

7. Système de capteur de température selon la revendication 6, un trou (100) destiné au passage d'un moyen de fixation (44) étant réalisé dans la section (94) à une couche du support (86).

8. Système de capteur de température selon la revendication 6 ou 7, le support (86) possédant deux branches (88, 90) pouvant s'enclencher l'une avec l'autre.

9. Fer à repasser à vapeur (1) comprenant un système de capteur de température (87) muni d'un capteur de température (76) pour la transmission d'un signal de température d'un thermostat électrique et d'un support (86) selon l'une quelconque des revendications 6 à 8, lequel est relié par jonction de matière à une section de fixation (34) d'un fusible de température (28) au moyen du support.

10. Fer à repasser à vapeur selon la revendication 9, un moyen de fixation (44) étant guidé à travers un trou (100) du support (86) et à travers une perforation (42), en alignement avec le trou (100), de la section de fixation (34).
